# EUROPÄISCHE PATENTSCHRIFT

(11) **EP 1 637 044 B1**
(45) Veröffentlichungstag und Bekanntmachung des Hinweises auf die Patenterteilung: **17.11.2010**
(21) Anmeldenummer: 05017270.9
(22) Anmeldetag: 09.08.2005
(51) Int. Cl.: A24C 5/00, A24C 5/32, A24C 5/47

(54) **Fördervorrichtung der Tabak verarbeitenden Industrie**
Conveying device of tobacco processing industry
Dispositif de convoyage de l'industrie de traitement du tabac

(30) Priorität: 15.09.2004 DE 102004045042
(43) Veröffentlichungstag der Anmeldung: 22.03.2006
(73) Patentinhaber: Hauni Maschinenbau AG, 21033 Hamburg (DE)
(72) Erfinder: Schlisio, Siegfried, 21502 Geesthacht (DE); Brasse, Volkhardt, 20251 Hamburg (DE)
(74) Vertreter: Seemann, Ralph

(56) Entgegenhaltungen:
- DE-A1- 4 215 060
- US-A- 3 812 950
- US-A- 4 550 821

## Beschreibung

Die Erfindung betrifft eine Fördervorrichtung der Tabak verarbeitenden Industrie mit einer Trommel, umfassend Halteelemente zur Aufnahme oder zum Halten von Artikeln der Tabak verarbeitenden Industrie, wobei je Halteelement wenigstens ein Halteluftkanal vorgesehen ist, der in das Halteelement reicht, wobei der Halteluftkanal über einen, einen Steuerschlitz aufweisenden Steuerring mit einer Saugluftquelle verbunden ist. Die Erfindung betrifft ferner die Verwendung eines Saugluftpufferraums in einer Maschine der Tabak verarbeitenden Industrie sowie eine entsprechende Maschine der Tabak verarbeitenden Industrie.

Es ist bei Maschinen der Tabak verarbeitenden Industrie umfassend Fördervorrichtungen mit wenigstens einer Trommel üblich, Produkte der Tabak verarbeitenden Industrie wie Zigaretten, Filterbelagblättchen und ähnliche in Mulden bzw. auf Mulden von Trommeln bzw. auf Trommeln durch Halteluft beim Transport bzw. beim Fördern dieser Artikel zu halten. Hierzu wird, wie beispielsweise in der DE 101 42 181 A1 der Anmelderin, maschinenseitig im Inneren der Fördertrommel ein Unterdruck zur Verfügung gestellt und der Innenraum der Trommel mit einer maschinenseitigen Ansaugvorrichtung verbunden. Durch den im Innenraum vorherrschenden Unterdruck werden während der Drehung der Trommel an einer bestimmten Stelle Zigaretten bzw. Artikel der Tabak verarbeitenden Industrie angesogen und aufgenommen und/oder von einer anderen Transporteinrichtung übernommen. Infolge des Ansaugens und des Unterdrucks im Innenraum haften die Zigarettenkomponenten in den Aufnahmen bzw. an den Stellen, an denen der Unterdruck herrscht bzw. die Halteluft angreift. Um die Positionen zu definieren, an denen eine entsprechende Halteluft vorherrschen soll, dient üblicherweise ein Steuerkörper oder ein Steuerring, um den der Trommelkörper selbst rotiert. Hierzu sei beispielsweise auf die DE 42 15 060 A1, die der GB 225 98 44 A entspricht, verwiesen. In diesem Dokument ist eine Rolltrommel offenbart, die ausgebildet ist, um Zigaretten-Filter-Gruppen mittels Belagblättchen zu verbinden. In dieser Druckschrift ist außerdem ein pneumatisches Aussonderungsmittel zum gezielten Entfernen von unerwünschten, insbesondere unvollständigen, Komponentengruppen vorgesehen. Um dort das Aussondern der Komponenten zu erleichtern, wird im Wirkungsbereich der Blasluftzuführungen ein die Saugluft zum Halten der Komponenten sperrender Steuerkörper angeordnet. Außerhalb des Steuerkörpers sind die Blasluftkanäle über einen Steuerschlitz mit einer Saugluftquelle verbindbar.

US 3,812,950 beschreibt ein Transportverfahren für Zigarettenartikel, das auf den Einsatz mechanischer Bremsen oder Stoppvorrichtungen verzichtet. Stattdessen werden die Zigaretten mit Hilfe von Druck- oder Saugluft angehalten. Die Zigaretten liegen hierfür auf Aufnahmen, die mit Saugkammern verbunden sind. Es sind insgesamt zwei solche Saugkammern mit jeweils ringförmigem Querschnitt vorgesehen.

Nun kann es geschehen, dass entsprechend unerwünschte, beispielsweise unvollständige, Komponentengruppen ausgesondert wurden, so dass bei Anliegen eines Unterdrucks in den entsprechenden Haltekanälen relativ viel Saugluft benötigt wird, um an den weiteren Halteluftkanälen ausreichend Saugluft bzw. Unterdruck zur Verfügung zu stellen, so dass die dort anhaftenden Artikel der Tabak verarbeitenden Industrie sicher gehalten werden. Hierzu ist in üblichen Fördervorrichtungen bzw. in üblichen Maschinen der Tabak verarbeitenden Industrie vorgesehen, dass eine Saugluftquelle, die mit entsprechenden Saugleitungen mit dem Steuerschlitz, der sich zwischen dem Steuerring und dem Trommelkörper bildet, verbunden und entsprechend weit entfernt ist, einen relativ hohen Unterdruck bereitstellt, womit eine hohe Leistung der Saugluftquelle benötigt wird. Durch die hohe Saugleistung der Saugluftquelle werden entsprechende Lastschwankungen durch offene Trommelmulden kompensiert.

Es ist Aufgabe der vorliegenden Erfindung, eine entsprechende Fördervorrichtung der Tabak verarbeitenden Industrie derart weiterzubilden, dass eine Saugluftquelle mit einer geringeren Leistung Verwendung finden kann.

Gelöst wird diese Aufgabe durch die Verwendung eines Saugluftpufferraums in einer Maschine der Tabak verarbeitenden Industrie mit einer Fördervorrichtung mit einer Trommel, umfassend Halteele-Halteelemente zur Aufnahme von Artikeln der Tabak verarbeitenden Industrie, wobei je Halteelement wenigstens ein Halteluftkanal vorgesehen ist, der in das Halteelement reicht, wobei der Halteluftkanal über einen, einen Steuerschlitz aufweisenden Steuerring mit einer Saugluftquelle verbunden ist und der Saugluftpufferraum zwischen der Saugluftquelle und dem Steuerschlitz in unmittelbarer Nähe der Trommel vorgesehen ist. Im Rahmen dieser Erfindung beinhaltet der Begriff Saugluftpufferraum einen Raum mit einem vergleichsweise großen Volumen in dem Lastschwankungen, die beispielsweise durch offene Trommelmulden hervorgerufen werden, im Vergleich zu vollständig geschlossenen bzw. mit Artikeln versehenen Trommelmulden abgepuffert werden können. Der Saugluft- bzw. Luftstromwiderstand bzw. die entsprechende Impedanz ist im Saugluftpufferraum kleiner bzw. deutlich kleiner als in den Zuleitungen vom Saugluftpufferraum zu der jeweiligen Trommel bzw. in einem Steuerschlitz zwischen einem Steuerring und dem Trommelkörper sowie den entsprechenden Halteluftkanälen im Trommelkörper und auch vorzugsweise deutlich kleiner als in den Zuleitungen von einer Saugluftquelle.

Eine besonders bevorzugte Verwendung des Saugluftpufferraums geschieht in einer Filteransetzmaschine.

Die Aufgabe wird ferner durch eine Fördervorrichtung der Tabak verarbeitenden Industrie mit einer Trommel, umfassend Halteelemente zur Aufnahme von Artikeln der Tabak verarbeitenden Industrie, gelöst, wobei je Halteelement wenigstens ein Halteluftkanal vorgesehen ist, der in das Halteelement reicht, wobei der Halteluftkanal über einen, einen Steuerschlitz aufweisenden Steuerring mit einer Saugluftquelle verbunden ist, wobei zwischen der Saugluftquelle und dem Steuerschlitz ein Saugluftpufferraum in unmittelbarer Nähe der Trommel vorgesehen ist. Im Rahmen dieser Erfindung umfasst der Begriff Halteelement auch den Begriff Haltemulde oder Aufnahme. Ein Halteelement kann allerdings auch eine Öffnung in einer Trommeloberfläche sein, die in einen Halteluftkanal übergeht und die so ausgebildet ist, dass beispielsweise ein Blatt oder ein Belagpapier gehalten werden kann. Der Begriff Halteelement umfasst auch einen Bereich an einer Trommel, in den ein Halteluftkanal mündet.

Durch Vorsehen eines Saugluftpufferraums wird die Impedanz bzw. der Widerstand des Saugluftleitsystems bzw. der Verbindungselemente zur Förderung von Saugluft von der Saugluftquelle zu den Halteluftkanälen deutlich verringert. Mit der erfindungsgemäßen Fördervorrichtung ist es somit effektiv möglich, Lastschwankungen durch offene Halteelemente oder Haltemulden bzw. nicht zugedeckte Halteluftkanäle abzupuffern.

Im Rahmen der Erfindung bedeutet der Begriff verbunden sein insbesondere in einer Wirkverbindung stehen. Besonders effektiv ist die Fördervorrichtung, wenn der Saugluftpufferraum außerhalb der Trommel angeordnet ist. In diesem Fall kann der Saugluftpufferraum mit einem großen Volumen ausgestaltet sein. Wenn der Saugluftpufferraum in einem Gehäuse angeordnet ist, das einen Einzelantrieb oder ein Getriebe zum Antrieb der Trommel umschließt, kann der in dem Saugluftpufferraum herrschende Luftstrom den Einzelantrieb oder das Getriebe kühlen. Der Begriff abschnittsweise ist im Rahmen der Erfindung insbesondere so zu verstehen, dass ein Abschnitt auf der Umfangsfläche der Trommel gemeint ist, der im Raum durch die Ausgestaltung des Steuerrings festlegbar ist; also bei der Rotation des Trommelkörpers nicht mit rotiert.

Die Aufgabe wird ferner durch eine Maschine der Tabak verarbeitenden Industrie gelöst, insbesondere eine Filteransetzmaschine, mit einer erfindungsgemäßen Fördervorrichtung. In einer besonders bevorzugten Ausführungsform der Erfindung sind in der Maschine mehrere Saugluftpufferräume vorgesehen, die jeweils einer Trommel zugeordnet sind.

Durch die Erfindung ist das Vorhalten größerer Gebläseleistungen aufgrund der Unterdruckschwankungen im Steuerkörper durch Änderungen in der Zigarettenbelegung bzw. der Belegung mit Artikeln der Tabak verarbeitenden Industrie auf den Trommeln nicht mehr erforderlich. Das Vorsehen einer Einzelantriebstechnik, d.h. eines Einzelantriebs für jeweils eine Trommel oder mehrere Trommeln in Verbindung mit mehreren getrennten, einzeln versorgten Vakuumräumen bzw. Saugluftpufferräumen führt zu mehr Flexibilität bei Funktionsweiterentwicklungen entsprechender Maschinen der Tabak verarbeitenden Industrie und zu einer Erhöhung der Verfahrenssicherung. Der Saugluftpufferraum dient als Puffer bei Trommelbelegungsschwankungen und erhöht damit auch die Verfahrenssicherheit. Zusätzlich werden entsprechende Motoren bzw. Antriebe oder Getriebe ohne zusätzlichen Aufwand durch entsprechende Luftströme gekühlt.

Die Erfindung wird nachstehend ohne Beschränkung des allgemeinen Erfindungsgedankens anhand eines Ausführungsbeispiels unter Bezugnahme auf die Zeichnung beschrieben, wobei bezüglich aller im Text nicht näher erläuterten erfindungsgemäßen Einzelheiten ausdrücklich auf die Zeichnung verwiesen wird. Es zeigt:
- Fig. 1: eine schematische teilweise Schnittdarstellung eines Ausschnitts einer erfindungsgemäßen Fördervorrich- tung.

Fig. 1 zeigt eine schematische teilweise Schnittdarstellung eines Ausschnitts eines Teils einer erfindungsgemäßen Fördervorrichtung. Es ist eine Trommel 10 angedeutet, die Haltemulden 12 umfasst, in die vorzugsweise formkomplementäre Artikel der Tabak verarbeitenden Industrie eingebracht werden können wie beispielsweise Zigaretten. In die Haltemulden 12 führen Halteluftkanäle 13, durch die Halte- bzw. Saugluft auf die entsprechenden Artikel der Tabak verarbeitenden Industrie, die hier nicht dargestellt sind, die allerdings in der Haltemulde 12 angeordnet sein können, wirken kann. Die Trommel 10 bzw. Rolltrommel 10 ist an ihrem Umfang in regelmäßigen Abständen mit entsprechenden Haltemulden 12 zur Aufnahme von Artikeln der Tabak verarbeitenden Industrie wie beispielsweise auch Komponentengruppen in Form von Zigarette-Filter-Zigarette-Gruppen versehen, wobei sich die Komponentengruppen aus zwei außen liegenden Tabakabschnitten in Form von Zigaretten und einem dazwischen liegenden Filterabschnitt in Form eines doppelten Filterstabes sowie einem die genannten Komponenten verbindenden Belagblättchen zusammensetzen können.

Wie schon erwähnt, münden Halteluftkanäle 13 in die Haltemulden 12, um die entsprechenden Artikel zu halten. Außerdem können Halteluftkanäle im Haltebereich von Belagblättchen münden, wobei diese Halteluftkanäle in Fig. 1 nicht dargestellt sind. Die Halteluftkanäle münden in die Umfangsfläche des um einen ortsfesten Steuerring 10 rotierenden Trommelkörpers 18, wobei die genannten Kanäle den Trommelkörper 18 radial durchsetzen. Die Halteluftkanäle 13 sind normalerweise über einen Steuerschlitz 20 des Steuerrings 19 mit einer Saugluftquelle 14 verbunden. Dieses ist in Fig. 1 angedeutet durch eine Leitung 21, die Bohrung 22 durch das Gehäuse 16 und einen angedeuteten Luftstrom 23, der in den Gehäuseraum 11 bzw. Saugluftpufferraum 11 strömt bzw. durch diesen Raum 11 und durch die Halteluftkanäle sowie den Steuerschlitz 20. Der Luftstrom umfließt auch den Motor 17, der zum Antrieb der Trommel 10 vorgesehen ist. Zur Ausgestaltung dieses in Fig. 1 dargestellten Einzelantriebs wird auf die EP 03 090 209.2 der Anmelderin verwiesen. Es handelt sich um ein separates Antriebsmittel bzw. einen separaten Motor, der alleine die in Fig. 1 dargestellte Trommel 10 antreibt.

Wenn nun Artikel der Tabak verarbeitenden Industrie aus dem Verarbeitungsprozess ausgeschleust werden, d.h. aus den Haltemulden 12 der Trommel 10 entfernt werden bzw. gar nicht erst in die Mulden 12 gelangen, entstehen im Prozess entsprechende Lastschwankungen an der Saugluftquelle 14, die gemäß dem Stand der Technik durch eine hohe Saugleistung kompensiert werden.

Gemäß der Erfindung, bei der ein Saugluftpufferraum 11 vorgesehen ist, der dem Raum entspricht, der durch das Gehäuse 16 umschlossen wird, wird ein sehr hohes Volumen an Saugluft bzw. Vakuum bereit gestellt, dass derartige Lastschwankungen effektiv abpuffert. Hierdurch kann eine geringere Saugleistung der Saugluftquelle 14 vorgesehen werden.

Die Erfindung eignet sich insbesondere zur Vakuum- bzw. Saugluftversorgung des Filteransetzers bzw. einer Filteransetzmaschine mit Einzelantrieben. Hierzu ist hinter dem Trommelraum ein Saugluftpufferraum 11 vorgesehen bzw. getrennt von der Trommel 10 ein entsprechender Saugluftpufferraum 11, allerdings in unmittelbarer Nähe bzw. Nachbarschaft zur Trommel 10. Dieser Saugluftpufferraum 11 ist mit der Absaugung und mit den Vakuum- bzw. Saugluftzuleitungen der Steuerkörper oder -ringe 19 bzw. des Steuerkörpers oder -rings 19 der Trommel 10 verbunden. Der Antriebsmotor 17 ist, wie in Fig. 1 dargestellt ist, vorzugsweise im Saugluftpufferraum 11 angeordnet, wodurch der Motor 17 durch den entsprechenden Luftstrom 23 auch gleichzeitig gekühlt wird.

### Bezugszeichenliste

- 10: Trommel
- 11: Saugluftpufferraum
- 12: Haltemulde
- 13: Halteluftkanal
- 14: Saugluftquelle
- 16: Gehäuse
- 17: Motor
- 18: Trommelkörper
- 19: Steuerring
- 20: Steuerschlitz
- 21: Leitung
- 22: Bohrung
- 23: Luftstrom

## Patentansprüche

1. Verwendung eines Saugluftpufferraums (11) in einer Maschine der Tabak verarbeitenden Industrie mit einer Fördervorrichtung mit einer Trommel (10) umfassend Halteelemente (12) zur Aufnahme von Artikeln der Tabak verarbeitenden Industrie, wobei je Halteelement (12) wenigstens ein Halteluftkanal (13) vorgesehen ist, der in das Halteelement (12) reicht, wobei der Halteluftkanal (13) über einen, einen Steuerschlitz (20) aufweisenden Steuerring (19) mit einer Saugluftquelle (14) verbunden ist und der Saugluftpufferraum (11) zwischen der Saugluftquelle (14) und dem Steuerschlitz (20) in unmittelbarer Nähe der Trommel (10) vorgesehen ist.

2. Verwendung des Saugluftpufferraums (11) nach Anspruch 1 in einer Filteransetzmaschine.

3. Fördervorrichtung der Tabak verarbeitenden Industrie mit einer Trommel (10), umfassend Halteelemente (12) zur Aufnahme von Artikeln der Tabak verarbeitenden Industrie, wobei je Halteelement (12) wenigstens ein Halteluftkanal (13) vorgesehen ist, der in das Halteelement (12) reicht, wobei der Halteluftkanal (13) über einen, einen Steuerschlitz (20) aufweisenden Steuerring (19) mit einer Saugluftquelle (14) verbunden ist, **dadurch gekennzeichnet, dass** zwischen der Saugluftquelle (14) und dem Steuerschlitz (20) ein Saugluftpufferraum (11) in unmittelbarer Nähe der Trommel (10) vorgesehen ist.

4. Fördervorrichtung nach Anspruch 3, **dadurch gekennzeichnet, dass** der Saugluftpufferraum (11) außerhalb der Trommel (10) angeordnet ist.

5. Fördervorrichtung nach Anspruch 4, **dadurch gekennzeichnet, dass** der Saugluftpufferraum (11) in einem Gehäuse (16) angeordnet ist, das einen Einzelantrieb (17) oder ein Getriebe zum Antrieb der Trommel (10) wenigstens teilweise umschließt.

6. Maschine der Tabak verarbeitenden Industrie, insbesondere Filteransetzmaschine, mit einer Fördervorrichtung nach einem der Ansprüche 3, 4 oder 5.

7. Maschine nach Anspruch 6, **dadurch gekennzeichnet, dass** mehrere Saugluftpufferräume (11) vorgesehen sind, die jeweils einer Trommel (10) zugeordnet sind.

## Claims

1. Use of a suction air buffer chamber (11) in a machine in the tobacco-processing industry with a conveying device with a drum (10), comprising retaining elements (12) to take articles in the tobacco-processing industry, wherein, per retaining element (12), at least one retaining air channel (13) is provided which extends into the retaining element (12), wherein the retaining air channel (13) is connected to a suction air source (14) via a control ring (19) having a control slot (20) and the suction air buffer chamber (11) is provided between the suction air source (14) and the control slot (20) directly next to the drum (10).

2. Use of the suction air buffer chamber (11) according to claim 1 in a filter application machine.

3. Conveying device in the tobacco-processing industry with a drum (10), comprising retaining elements (12) to take articles in the tobacco-processing industry, wherein, per retaining element (12), at least one retaining air channel (13) is provided which extends into the retaining element (12), wherein the retaining air channel (13) is connected to a suction air source (14) via a control ring (19) having a control slot (20), **characterised in that** a suction air buffer chamber (11) is provided between the suction air source (14) and the control slot (20) directly next to the drum (10).

4. Conveying device according to claim 3, **characterised in that** the suction air buffer chamber (11) is arranged outside the drum (10).

5. Conveying device according to claim 4, **characterised in that** the suction air buffer chamber (11) is arranged in a housing (16) which at least partially encloses a single drive (17) or a gear unit to drive the drum (10).

6. Machine in the tobacco-processing industry, in particular filter application machine, with a conveying device according to one of claims 3, 4 or 5.

7. Machine according to claim 6, **characterised in that** several suction air buffer chambers (11), which are in each case assigned to a drum (10), are provided.

## Revendications

1. Utilisation d'une chambre tampon à air aspirant (11) dans une machine de l'industrie de transformation du tabac, qui comprend un dispositif transporteur comprenant un tambour (10) qui présente des éléments de maintien (12) destinés à tenir des articles de l'industrie de transformation du tabac, dans laquelle, pour chaque élément de maintien (12), il est prévu au moins un conduit d'air de maintien (13) qui s'étend jusqu'à l'élément de maintien (12), dans laquelle le conduit d'air de maintien (13) est relié à une source d'air aspirant (14) par l'intermédiaire d'une bague de commande (19) présentant une fente de distribution (20) et dans laquelle la chambre tampon à air aspirant (11) est prévue entre la source d'air aspirant (14) et la fente de distribution (20) à proximité immédiate du tambour (10).

2. Utilisation de la chambre tampon à air aspirant (11) selon la revendication 1 dans une machine de pose de filtres.

3. Dispositif transporteur de l'industrie de transformation du tabac comprenant un tambour (10) qui présente des éléments de maintien (12) destinés à tenir des articles de l'industrie de transformation du tabac, dans lequel, pour chaque élément de maintien (12), il est prévu au moins un conduit d'air de maintien (13) qui s'étend jusqu'à l'élément de maintien (12), dans lequel le conduit d'air de maintien (13) est relié à une source d'air aspirant (14) par l'intermédiaire d'une bague de commande (19) présentant une fente de distribution (20), **caractérisé en ce qu'**il est prévu une chambre tampon à air aspirant (11) entre la source d'air aspirant (14) et la fente de distribution (20) à proximité immédiate du tambour (10).

4. Dispositif transporteur selon la revendication 3, **caractérisé en ce que** la chambre tampon à air aspirant (11) est disposée à l'extérieur du tambour (10).

5. Dispositif transporteur selon la revendication 4, **caractérisé en ce que** la chambre tampon à air aspirant (11) est disposée dans un carter (16) qui renferme au moins partiellement un entraînement individuel (17) ou un engrenage pour l'entraînement du tambour (10).

6. Machine de l'industrie de transformation du tabac, en particulier machine de pose de filtres comprenant un dispositif transporteur selon l'une des revendications 3, 4 ou 5.

7. Machine selon la revendication 6, **caractérisée en ce qu'**il est prévu plusieurs chambres tampons à air aspirant (11), chacune étant associée à un tambour (10).
